# DEMANDE DE BREVET EUROPEEN

(11) **EP 1 030 407 A1**
(43) Date de publication de la demande: **23.08.2000**
(21) Numéro de dépôt: 00400007.1
(22) Date de dépôt: 04.01.2000
(51) Int. Cl.: H01R 12/10

(54) **Dispositif de liaison électrique d'au moins deux câbles électriques plats**

(30) Priorité: 26.01.1999 FR 9900830
(71) Demandeur: Société Anonyme SYLEA, 78190 Montigny le Bretonneux (FR)
(72) Inventeur: Guyon, Patrick, 78320 Levis Saint-Nom (FR)
(74) Mandataire: Faber, Jean-Paul

(57) **Abrégé**

Dispositif de liaison électrique d'au moins deux câbles plats (11, 17) formés, chacun, d'une âme souple isolante (12, 19) comportant, sur une face, au moins une série de pistes conductrices (13, 14, 15, 16, 18, 20), caractérisé en ce qu'il comprend une clé (1) formée d'un corps cylindrique présentant une fente longitudinale (5) destinée à recevoir les câbles plats (11, 17) et un fourreau (21) avec un conduit interne cylindrique et destiné à être engagé sur le corps (1), ledit fourreau (21) étant pourvu de deux ouvertures longitudinales (6) s'ouvrant à une extrémité et destinées à être traversées par les câbles plats et des moyens pour faire pivoter la clé par rapport au fourreau (21).

## Description

La présente invention se rapporte à un dispositif de liaison électrique d'au moins deux câbles électriques plats.

On connaît des câbles électriques plats comprenant une âme isolante souple se présentant sous forme d'une bande sur une face de laquelle s'étende une série de pistes conductrices parallèles.

A partir de ces pistes, on doit souvent réaliser des dérivations avec d'autres câbles plats ce qui est souvent relativement complexe.

L'un des buts de l'invention est de réaliser un dispositif simple, pratique et qui permet aisément de réaliser des liaisons électriques entre des pistes de câbles plats.

Le dispositif, selon l'invention, est destiné à la liaison électrique d'au moins deux câbles plats formés, chacun, d'une âme souple isolante comportant, sur une face, au moins une série de pistes conductrices, ledit dispositif étant caractérisé en ce qu'il comprend une clé formée d'un corps cylindrique présentant une fente longitudinale destinée à recevoir les câbles plats et un fourreau avec un conduit interne cylindrique et destiné à être engagé sur le corps, ledit fourreau étant pourvu de deux ouvertures longitudinales s'ouvrant à une extrémité et destinées à être traversées par les câbles plats et des moyens pour faire pivoter la clé par rapport au fourreau.

Grâce à cette disposition, pour relier électriquement deux câbles plats, il suffit d'insérer dans la fente de la clé les câbles plats les pistes étant en vis-à-vis puis de monter le fourreau sur la clé de manière que les câbles traversent les ouvertures de celui-ci et de faire pivoter le fourreau par rapport à la clé d'environ 90°, les câbles plats étant ainsi enserrés, d'une part, dans la fente et, d'autre part, entre la surface externe du corps et la surface interne du fourreau et les pistes étant en pression de contact, la liaison électrique est assurée.

Suivant une autre caractéristique, le corps comporte un bouton de manoeuvre à une extrémité.

Suivant un détail constructif, la face du bouton de manoeuvre destinée à être tournée vers le fourreau présente, au moins un cran et l'extrémité correspondante dudit fourreau, au moins un autre cran, lesdits crans constituant des organes de verrouillage dans la position angulaire correspondant à la liaison électrique des câbles plats.

Enfin, suivant une dernière caractéristique, le fourreau est pourvu d'un fond avec un trou et l'extrémité libre du corps d'un téton s'insérant à force dans le trou.

L'invention va maintenant être décrite avec plus de détails en se référant à un mode de réalisation particulier donné à titre d'exemple seulement et représenté aux dessins annexés, dans lesquels :
Figure 1 est une vue en perspective éclatée d'un dispositif, selon l'invention.
Figure 2 est une vue en perspective de l'extrémité libre du fourreau.
Figure 3 est une vue à plus grande échelle en coupe par un plan perpendiculaire à l'axe longitudinal du dispositif.

Le dispositif représenté aux figures comprend une clé 1 formée d'un corps cylindrique pourvu, à une extrémité, d'un bouton de manoeuvre 2 et à l'autre extrémité d'un téton 3.

Le corps comporte une fente diamétrale 5 qui s'étend depuis l'extrémité libre jusqu'au voisinage du bouton 2.

Le dispositif est complété par un fourreau 21 ouvert à une extrémité 9, tandis que l'autre extrémité est fermée par un fond 7 percé d'un trou central 8 dont le diamètre est légèrement inférieur à celui du téton 3.

Le fourreau présente un diamètre interne correspondant au diamètre externe du corps afin que celui-ci puisse être engagé dans ledit fourreau 21.

Le fourreau 21 comporte deux ouvertures longitudinales 6 s'étendant jusqu'au voisinage du fond 7 et débouchant à l'extrémité 9. Ces ouvertures 6 sont situées dans un même plan diamétral.

L'extrémité 9 comporte des crans 10, tandis que la face du bouton 2, tournée vers le corps, est pourvue de crans correspondants 4.

La référence 11 désigne un câble plat formé d'une âme isolante 12 avec une série de pistes bonnes conductrices de l'électricité 13 à 16.

Sur la figure 1, on a représenté un second câble plat 17 avec une âme isolante 19 et deux pistes 18 et 20.

Pour relier électriquement les pistes 18 et 20 aux pistes 15 et 16 après avoir inséré dans la fente 5 le câble 11, on engage dans cette dernière le câble 17 de manière que les pistes 18 et 20 coopèrent avec les pistes 15 et 16, puis on pose le fourreau 21, les câbles 11 et 17 traversant les ouvertures 6.

Lors du montage du fourreau 21 sur le corps le téton 3 traverse le trou 8 moyennant une légère déformation élastique de manière que oes deux éléments ne puissent se désaccoupler, l'extrémité 9 venant buter par ses crans 10 contre les crans 4 de sorte que le fourreau est calé angulairement par rapport à la clé 1.

Afin de réaliser la liaison électrique (voir figure 3), on fait pivoter le fourreau par rapport à la clé de 90°, les crans 4 et 10 maintenant les deux éléments dans cette position angulaire.

Dans le mode de réalisation représenté, on a prévu des crans 4 et 10 pour caler angulairement les deux éléments, on pourrait prévoir un seul cran sur le bouton 2 et sur l'extrémité 9 pour bloquer ceux-ci dans la position angulaire représentée à la figure 3.

Bien entendu, l'invention n'est pas limitée au mode de réalisation qui vient d'être décrit et représenté. On pourra y apporter de nombreuses modifications de détail sans sortir pour cela de cadre de l'invention, par exemple, on pourrait prévoir sur le fourreau une embase de fixation lui permettant d'être maintenu sur un support.

## Revendications

1. Dispositif de liaison électrique d'au moins deux câbles plats (11, 17) formés, chacun, d'une âme souple isolante (12, 19) comportant, sur une face, au moins une série de pistes conductrices (13, 14, 15, 16, 18, 20), caractérisé en ce qu'il comprend une clé (1) formée d'un corps cylindrique présentant une fente longitudinale (5) destinée à recevoir les câbles plats (11, 17) et un fourreau (21) avec un conduit interne cylindrique et destiné à être engagé sur le corps (1), ledit fourreau (21) étant pourvu de deux ouvertures longitudinales (6) s'ouvrant à une extrémité et destinées à être traversées par les câbles plats et des moyens pour faire pivoter la clé par rapport au fourreau (21).

2. Dispositif de liaison électrique, selon la revendication 1, caractérisé en ce que le corps comporte un bouton de manoeuvre (2) à une extrémité.

3. Dispositif de liaison électrique, selon les revendications 1 et 2, caractérisé en ce que la face du bouton de manoeuvre destinée à être tournée vers le fourreau présente, au moins, un cran (4) et l'extrémité correspondante dudit fourreau (21), au moins, un cran (10).

4. Dispositif de liaison électrique, selon la revendication 1, caractérisé en ce que le fourreau est pourvu d'un fond (7) avec un trou (8) et l'extrémité libre du corps (1) d'un téton (3) s'insérant à force dans le trou (8).
